# EUROPÄISCHE PATENTSCHRIFT

(11) **EP 3 854 955 B1**
(45) Veröffentlichungstag und Bekanntmachung des Hinweises auf die Patenterteilung: **13.07.2022**
(21) Anmeldenummer: 21150870.0
(22) Anmeldetag: 11.01.2021
(51) Int. Cl.: E04B 2/90, E06B 3/964, E06B 3/16, E06B 3/968, E06B 1/60, E06B 3/54, E04B 2/88

(54) **BEFESTIGUNGSVORRICHTUNG UND FASSADE**
FASTENING DEVICE AND FACADE
DISPOSITIF DE FIXATION ET FAÇADE

(30) Priorität: 24.01.2020 DE 102020101708
(43) Veröffentlichungstag der Anmeldung: 28.07.2021
(73) Patentinhaber: SCHÜCO International KG, 33609 Bielefeld (DE)
(72) Erfinder: ANDER, Emal, 32107 Bad Salzuflen (DE)
(74) Vertreter: Dantz, Jan Henning

(56) Entgegenhaltungen:
- EP-B1- 1 926 866
- WO-A2-2013/151466
- DE-U1-202007 017 424
- DE-U1-202018 106 077
- RU-C1- 2 621 822

## Beschreibung

Die vorliegende Erfindung betrifft eine Befestigungsvorrichtung zur Befestigung eines Fenster- oder Fassadenelementes, insbesondere einer Elementfassade, mit einer an einer Geschossdecke festlegbaren Grundplatte, einem an der Grundplatte abgestützten Halter, und einem an dem Halter festgelegten Fixierelement, das eine vertikale Lasche aufweist, wobei die vertikale Lasche und der Halter über Befestigungsmittel mit einem an oder in dem Fenster- oder Fassadenelement angeordneten Halteelement verbindbar sind.

Die EP 1 926 866 B1 offenbart eine Befestigungsvorrichtung zur Befestigung von Fassadenelementen einer Elementfassade, bei der an einer Grundplatte Montagefixierelemente mit Fixierlaschen zum Einhängen an der Grundplatte und weiteren Laschen zur Fixierung eines Rahmens eines Fassadenelementes vorgesehen sind. Bei solchen Elementfassaden wirken meist nur geringe horizontale Kräfte parallel zur Ebene der Fassade auf die einzelnen Fassadenelemente. Falls die Fassadenelemente allerdings nicht mehr flach, sondern mit Aufsatzelementen versehen sind, können höhere Kräfte auch in seitliche Richtung, beispielsweise durch Wind-, Soglasten oder Verkehrslasten auftreten. Zudem können einzelne Fassadenelemente auch Schiebetüren aufweisen, die ebenfalls für eine seitliche Krafteinleitung sorgen können, die mit der vorbekannten Befestigungsvorrichtung nicht ausreichend aufgenommen werden können.

Es ist daher Aufgabe der vorliegenden Erfindung, eine Befestigungsvorrichtung zur Befestigung eines Fenster- oder Fassadenelementes zu schaffen, die auch horizontale seitliche Kräfte aufnehmen und in eine Geschossdecke einleiten kann. Zudem soll die Befestigungsvorrichtung einfach zu montieren sein.

Diese Aufgabe wird mit einer Befestigungsvorrichtung mit den Merkmalen des Anspruches 1 gelöst.

Bei der erfindungsgemäßen Befestigungsvorrichtung ist ein Fixierelement an einem Halter festgelegt, das eine vertikale Lasche aufweist, wobei das Fixierelement zusätzlich einen horizontalen Vorsprung aufweist und der horizontale Vorsprung über Befestigungsmittel mit einem an oder in dem Fenster- oder Fassadenelement angeordneten Halteelement verbindbar ist. Dadurch kann das Fixierelement sowohl über eine vertikale Lasche als auch über den horizontalen Vorsprung Kräfte von dem Fenster- oder Fassadenelement aufnehmen und über den Halter in die Grundplatte einleiten. Damit lässt sich das Fenster- oder Fassadenelement sowohl in vertikale Richtung als auch in horizontale Richtung parallel zur Ebene der Fassade stabil abstützen. Das Fixierelement sorgt somit für eine verbesserte Kraftaufnahme in zwei senkrecht zueinander stehende Richtungen, so dass die Befestigungsvorrichtung mit wenigen Bauteilen eine stabile Abstützung bewirkt.

Vorzugsweise ist das Halteelement als horizontaler Schenkel eines Eckverbinders des Fenster- oder Fassadenelementes ausgebildet ist. Dadurch kann der Eckverbinder des Fassadenelementes für die Festlegung genutzt werden, wobei für eine stabile Fixierung optional sowohl der horizontale Schenkel als auch der vertikale Schenkel des Eckverbinders mit Befestigungsmitteln durchgriffen ist. Das Halteelement könnte aber auch als Steg, Leiste oder Armierung ausgebildet sein, das an dem Fenster- oder Fassadenelement fixiert ist.

Vorzugsweise ist der horizontale Vorsprung als Steg ausgebildet, in den mindestens eine Öffnung zur Durchführung oder Befestigung eines Befestigungsmittels, wie einer Schraube, ausgebildet ist. Der Steg kann leistenförmig ausgebildet sein, wobei auch zwei oder mehr beabstandete Öffnungen zur Durchführung eines Befestigungsmittels vorgesehen sein können, um die Fixierung an dem Eckverbinder über mehrere Befestigungsmittel zu gewährleisten.

In einer bevorzugten Ausgestaltung ist an dem Halter mindestens ein zu der Grundplatte hervorstehendes Führungselement ausgebildet, das in eine Aussparung der Grundplatte eingreift und darin verschiebbar gehalten ist. Das Führungselement kann beispielsweise als vertikale Leiste ausgebildet sein, die im Querschnitt T-förmig ausgebildet ist, so dass eine Bewegung des Führungselementes innerhalb der Aussparung im Wesentlichen nur in Längsrichtung der Leiste möglich ist, beispielsweise um Wärmespannungen auszugleichen. Dabei kann an der Grundplatte ein Stützelement festgelegt sein, das eine Bewegung des Führungselementes nach unten begrenzt. Das Stützelement kann an der Grundplatte fixiert sein, beispielsweise auch über einen Verstellmechanismus zur Einstellung der Höhe des Stützelementes. Dadurch kann eine Anpassung erfolgen, in welcher Höhe das Stützelement das Führungselement an dem Halter positioniert. Die Mittel zur Höhenverstellung können beispielsweise durch Schrauben oder andere Mittel gebildet sein.

Für eine einfache Montage eines Fassadenelementes kann an jedem Fixierelement eine nach oben über den horizontalen Vorsprung hervorstehende Einhängelasche ausgebildet sein, wobei vorzugsweise zwei Einhängelaschen an gegenüberliegenden Seiten jedes Fassadenelementes nach oben hervorstehen und somit ein Einhängen des Fassadenelementes erleichtern.

Für eine stabile Befestigung können an dem Fassadenelement der Halter, der Eckverbinder und eine vertikale Lasche des Fixierelementes nebeneinander angeordnet sein, wobei weitere Befestigungselemente diese durchgreifen. Dann kann über jeweils ein Befestigungsmittel eine Fixierung des Halters, des Eckverbinders und des Fixierelementes erfolgen, wobei gleichzeitig auch die vertikalen Profile eines Rahmens des Fassadenelementes festgelegt werden.

Eine erfindungsgemäße Fassade umfasst mehrere Fassadenelemente, wobei mindestens ein Fassadenelement über eine erfindungsgemäße Befestigungsvorrichtung an einer Geschossdecke gehalten ist. Die Fassadenelemente umfassen vorzugsweise einen aus Rahmenprofilen gebildeten Rahmen, der an den oberen Ecken zwei Eckverbinder aufweist, die jeweils mit einer Befestigungsvorrichtung verbunden sind.

Die Erfindung wird nachfolgend anhand eines Ausführungsbeispiels mit Bezug auf die beigefügten Zeichnungen näher erläutert. Es zeigen:
- Figur 1: eine perspektivische Ansicht eines Fassadenelementes bei der Montage an einer Geschossdecke;
- Figur 2: eine Detailansicht eines Eckbereiches des Fassadenelementes der Figur 1;
- Figur 3: eine Explosionsdarstellung einer erfindungsgemäßen Befestigungsvorrichtung zur Montage eines Fassadenelementes;
- Figur 4: eine Schnittansicht durch die Befestigungsvorrichtung der Figur 4 in einer montierten Position, und
- Figur 5: eine vertikale Schnittansicht durch die erfindungsgemäße Befestigungsvorrichtung in einer montierten Position.

Zur Montage eines Fassadenelementes 10 einer Elementfassade oder eines Fensterelementes mit einem Rahmen an einer Geschossdecke 1 ist eine Befestigungsvorrichtung vorgesehen, die eine Grundplatte 2 umfasst, die an der Oberseite oder Unterseite der Geschossdecke 1 oder am Deckenkopf fixiert ist. Die Grundplatte 2 ist über Befestigungselemente 3 an der Geschossdecke 1 fixiert, wobei die Befestigungselemente 3 als Klemmplatten ausgebildet sind, die an einer Auflagefläche 4 mit einer Profilierung aufliegen, so dass die Grundplatte 2 relativ zu dem Befestigungselement 3 in einem gewissen Bereich an der Geschossdecke 1 ausgerichtet werden kann.

Die Grundplatte 2 kann plattenförmig eben aber auch winklig, beispielsweise rechtwinklig, ausgestaltet sein, letzteres für eine Deckenkopfmontage. Jede Grundplatte 2 umfasst zwei Aussparungen 5, die in Draufsicht T-förmig ausgebildet sind. Unterhalb der Aussparungen 5 ist ein Stützelement 6 in Form eines Balkens vorgesehen, wobei das Stützelement 6 über zwei Befestigungsmittel 7 an der Grundplatte 2 gehalten ist. Das Stützelement 6 kann dabei in der Höhe verstellt werden, so dass der Abstand zwischen Stützelement 6 und Grundplatte 2 variiert werden kann.

Ein Fassadenelement 10 einer Elementfassade umfasst einen aus Rahmenprofilen 8 und 9 gebildeten Rahmen, der eine vormontierte Einheit bildet und beispielsweise zur Aufnahme eines Füllungselementes 11 in Form einer Isolierglasscheibe dient. An dem Rahmen des Fassadenelementes 10 können Aufsatzelemente 12 für einen Sonnenschutz oder andere Zwecke fixiert sein. Durch die hervorstehende Ausgestaltung der Aufsatzelemente 12 kann das Fassadenelement 10 auch in eine Richtung horizontal und parallel zur Ebene der Elementfassade belastet werden, insbesondere durch Windlasten.

In Figur 2 ist ein oberer Eckbereich des Fassadenelementes 10 von einer Innenseite gezeigt, so dass ein Halter 14 erkennbar ist, an dem zur Innenseite hin ein hervorstehendes Führungselement 16 ausgebildet ist. Das Führungselement 16 ist als vertikale Leiste ausgebildet, die im Querschnitt T-förmig ist und in die T-förmige Aussparung 5 an der Grundplatte 2 einfügbar ist. Der Halter 14 ist über Befestigungsmittel 15, insbesondere Schrauben, mit dem Fassadenelement 10 verbunden. Es ist ferner erkennbar, dass ein Fixierelement 13 mit einem horizontalen Vorsprung 20 an einer Oberseite des Rahmenprofils 9 aufliegt, wobei der Vorsprung 20 über ein oder mehrere Befestigungsmittel 21, insbesondere Schrauben, an dem Rahmenprofil 9 und einem in dem Rahmenprofil 9 angeordneten Eckverbinder fixiert ist.

In Figur 3 ist die Befestigungsvorrichtung in einer Explosionsdarstellung gezeigt. Es ist erkennbar, dass an der Grundplatte 2 zwei Aussparungen 31 ausgebildet sind, die von einem Befestigungsmittel 30 durchgriffen sind, um jeweils ein Befestigungselement 3 auf der Grundplatte 2 zu fixieren. Zur Montage eines Fassadenelementes 10 an der Grundplatte 2 wird das Führungselement 16 in die Aussparung 5 an der Grundplatte 2 eingefügt und auf dem Stützelement 6 abgesetzt.

In dem aus den horizontalen Rahmenprofilen 9 und vertikalen Rahmenprofilen 8 gebildeten Rahmen des Fassadenelementes 10 sind im oberen Bereich Eckverbinder 29 vorgesehen, die winkelförmig ausgebildet sind und jeweils einen vertikalen Schenkel 24 und einen horizontalen Schenkel 26 umfassen. Der vertikale Schenkel 24 besitzt Öffnungen für Befestigungsmittel 15 in Form von Schrauben. Die Öffnungen 25 in dem Eckverbinder und dem Rahmenprofil 8 fluchten mit Öffnungen 17 in dem Halter 14. Dadurch können die Befestigungsmittel 15 die Öffnungen 17 an dem Halter 14, das vertikale Rahmenprofil 8, die Öffnungen 25 an dem Eckverbinder 29 und die Öffnungen an der vertikalen Lasche 18 durchgreifen. Die Befestigungsmittel 15 sind vorzugsweise als Schrauben ausgebildet, die mit ihrem Gewinde in der vertikalen Lasche 18 an einem Innengewinde an den Öffnungen 19 eingedreht sind, wobei optional auch andere bolzenförmige Befestigungsmittel eingesetzt werden können, um den Halter 14, den Eckverbinder 29 und das Fixierelement 13 aneinander festzulegen.

An dem Fixierelement 13 befindet sich ein horizontaler Vorsprung 20, an dem zwei Befestigungsmittel 21 in Form von Schrauben eingedreht sind. Die Befestigungsmittel 21 fixieren den horizontalen Vorsprung 20 an dem horizontalen Schenkel 26 des Eckverbinders 29, wobei hierfür in dem Eckverbinder Öffnungen 27 mit einem Innengewinde ausgebildet sind, an dem die Schrauben 21 festgelegt sind.

Oberhalb des horizontalen Vorsprunges 20 befindet sich eine stegförmige Einhängelasche 22 mit einer Öffnung 23, so dass das gesamte Fassadenelement 10 über die beiden Einhängelaschen 22 an den gegenüberliegenden Seiten des Fassadenelementes 10 hängend montiert werden kann. Die Anzahl der Befestigungsmittel 15 und 21 kann, je nach Größe des Fassadenelementes 10, variiert werden.

In Figur 4 ist ein horizontaler Schnitt durch die Befestigungsvorrichtung in der montierten Position gezeigt. Es ist erkennbar, dass an einer Grundplatte 2 zwei benachbarte Fassadenelemente 10 fixiert sind, wobei in jede Aussparung 5 an der Grundplatte 2 ein im Querschnitt T-förmiges Führungselement 16 eingefügt und verschiebbar geführt ist. An einem Rand der Elementfassade kann eine Grundplatte 2 auch nur zur Fixierung eines einzigen Führungselementes 16 eingesetzt werden. Jedes Führungselement 16 ist verschiebbar in der Aussparung 5 gehalten, so dass Wärmespannungen ausgeglichen werden. Zwischen den zwei vertikalen Rahmenprofilen 8 zweier Fassadenelemente 10 ist ein Dichtelement 28 vorgesehen, das einen Spalt zwischen den beiden Fassadenelementen 10 abdichtet. Das Dichtelement 28 ist dabei in zwei gegenüberliegende Nuten eingefügt, kann aber auch auf andere Weise befestigt werden.

Die Befestigungsmittel 15 in Form von Schrauben durchgreifen den plattenförmigen Abschnitt eines Halters 14, einen vertikalen Schenkel 24 des Eckverbinders 29 sowie eine vertikale Lasche 18 an dem Fixierelement 13.

In Figur 5 ist ein vertikaler Schnitt durch die montierte Befestigungsvorrichtung gezeigt. Es ist erkennbar, dass das Führungselement 16 am unteren Bereich an dem Stützelement 6 abgestützt ist, das über das Befestigungsmittel 7 höhenverstellbar angeordnet ist. Zudem sind Befestigungsmittel 30 gezeigt, die über ein Klemmelement die Grundplatte 2 an der Geschossdecke 1 fixieren. Das Fixierelement 13 ist über den horizontalen Vorsprung 20 mit dem horizontalen Schenkel 26 des Eckverbinders 29 verbunden.

Die Befestigungsmittel sind in dem dargestellten Ausführungsbeispiel als Schrauben ausgebildet, es können aber auch andere Befestigungsmittel, wie Schrauben-Mutter-Verbindungen, eingesetzt werden.

In dem dargestellten Ausführungsbeispiel ist eine Fassadenelement 10 einer Elementfassade gezeigt, das über die Befestigungsvorrichtung fixiert wird. Es ist natürlich auch möglich andere Elemente, wie Fenster oder Füllungselemente über die Befestigungsvorrichtung an einer Fassade zu fixieren.

### Bezugszeichenliste

- 1: Geschossdecke
- 2: Grundplatte
- 3: Befestigungselement
- 4: Auflagefläche
- 5: Aussparung
- 6: Stützelement
- 7: Befestigungsmittel
- 8: Rahmenprofil
- 9: Rahmenprofil
- 10: Fassadenelement
- 11: Füllungselement
- 12: Aufsatzelement
- 13: Fixierelement
- 14: Halter
- 15: Befestigungsmittel
- 16: Führungselement
- 17: Öffnung
- 18: vertikale Lasche
- 19: Öffnung
- 20: Vorsprung
- 21: Befestigungsmittel
- 22: Einhängelasche
- 23: Öffnung
- 24: vertikaler Schenkel
- 25: Öffnung
- 26: horizontaler Schenkel
- 27: Öffnung
- 28: Dichtelement
- 29: Eckverbinder
- 30: Befestigungsmittel
- 31: Aussparung

## Patentansprüche

1. Befestigungsvorrichtung zur Befestigung eines Fenster- oder Fassadenelementes (10) einer Fassade, mit:
a) einer an einer Geschossdecke (1) festlegbaren Grundplatte (2);
b) einem an der Grundplatte (2) abgestützten Halter (14), und
c) einem an dem Halter (14) festgelegten Fixierelement (13), das eine vertikale Lasche (18) aufweist,
wobei die vertikale Lasche (18) und der Halter (14) über erste Befestigungsmittel (15) mit einem an oder in dem Fenster- oder Fassadenelement (10) angeordneten Halteelement (29) verbindbar sind,
**dadurch gekennzeichnet, dass** das Fixierelement (13) einen horizontalen Vorsprung (20) aufweist, und der horizontale Vorsprung (20) über zweite Befestigungsmittel (21) mit dem an oder in dem Fenster- oder Fassadenelement (10) angeordneten Halteelement (29) verbindbar ist.

2. Befestigungsvorrichtung nach Anspruch 1, **dadurch gekennzeichnet, dass** das Halteelement als horizontaler Schenkel eines Eckverbinders (29) des Fassadenelementes (10) ausgebildet ist.

3. Befestigungsvorrichtung nach Anspruch 1 oder 2, **dadurch gekennzeichnet, dass** der horizontale Vorsprung (20) als Steg ausgebildet ist, der mindestens eine Aufnahme für eines der zweiten Befestigungsmittel (21) aufweist.

4. Befestigungsvorrichtung nach einem der vorhergehenden Ansprüche,
**dadurch gekennzeichnet, dass** an dem Halter (14) mindestens ein zu der Grundplatte (2) hervorstehendes Führungselement (16) ausgebildet ist, das in einer Aussparung (5) der Grundplatte (2) eingreift und verschiebbar gehalten ist.

5. Befestigungsvorrichtung nach Anspruch 4, **dadurch gekennzeichnet, dass** das Führungselement (16) im Querschnitt T-förmig ausgebildet ist.

6. Befestigungsvorrichtung nach Anspruch 4 oder 5, **dadurch gekennzeichnet, dass** an der Grundplatte (2) ein Stützelement (6) festgelegt ist, das eine Bewegung des Führungselements (16) nach unten begrenzt.

7. Befestigungsvorrichtung nach Anspruch 6, **dadurch gekennzeichnet, dass** das Stützelement (6) höhenverstellbar an der Grundplatte (2) montiert ist.

8. Befestigungsvorrichtung nach einem der vorhergehenden Ansprüche, **dadurch gekennzeichnet, dass** an dem Fixierelement (13) eine von dem horizontalen Vorsprung (20) nach oben hervorstehende Einhängelasche (22) ausgebildet ist.

9. Befestigungsvorrichtung nach Anspruch 2,
**dadurch gekennzeichnet, dass** die ersten Befestigungsmittel (15) den Halter (14), den Eckverbinder (29) und die vertikale Lasche (18) des Fixierelementes (13) durchgreifen.

10. Befestigungsvorrichtung nach einem der vorhergehenden Ansprüche,
**dadurch gekennzeichnet, dass** an der Grundplatte (2) zwei beabstandete Aussparungen (5) zur Aufnahme jeweils eines Führungselementes (16) eines Halters (14) von zwei benachbarten Fassadenelementen (10) ausgebildet sind.

11. Befestigungsvorrichtung nach einem der vorhergehenden Ansprüche,
**dadurch gekennzeichnet, dass** der horizontale Vorsprung (20) auf einer Oberseite eines Rahmenprofils (8) des Fassadenelementes (10) aufliegt.

12. Fassade mit mehreren Fenster- oder Fassadenelementen (10), wobei mindestens ein Fenster- oder Fassadenelement (10) über eine Befestigungsvorrichtung nach einem der vorhergehenden Ansprüche an einer Geschossdecke (1) gehalten ist.

## Claims

1. Fastening device for fastening a window or facade element (10) of a facade, comprising:
a. a base plate (2) which can be fixed to a story ceiling (1);
b. a holder (14) supported on the base plate (2), and
c. a fixing element (13) fixed to the holder (14) and having a vertical tab (18),
wherein the vertical tab (18) and the holder (14) are connectable via first fastening means (15) to a holding element (29) arranged on or in the window or facade element (10),
**characterized in that** the fixing element (13) has a horizontal projection (20), and the horizontal projection (20) is connectable via second fastening means (21) to the holding element (29) arranged on or in the window or facade element (10).

2. Fastening device according to claim 1, **characterized in that** the holding element is designed as a horizontal leg of a corner connector (29) of the facade element (10).

3. Fastening device according to claim 1 or 2, **characterized in that** the horizontal projection (20) is designed as a web which has at least one receptacle for one of the second fastening means (21).

4. Fastening device according to one of the preceding claims, **characterized in that** at least one guide element (16) projecting towards the base plate (2) is formed on the holder (14), which guide element engages in a recess (5) of the base plate (2) and is held displaceably.

5. Fastening device according to claim 4, **characterized in that** the guide element (16) is T-shaped in cross-section.

6. Fastening device according to claim 4 or 5, **characterized in that** a support element (6) is fixed to the base plate (2) and limits a downward movement of the guide element (16).

7. Fastening device according to claim 6, **characterized in that** the support element (6) is mounted on the base plate (2) in a height-adjustable manner.

8. Fastening device according to one of the preceding claims, **characterized in that** a suspension tab (22) projecting upwards from the horizontal projection (20) is formed on the fixing element (13).

9. Fastening device according to claim 2, **characterized in that** the first fastening means (15) engage through the holder (14), the corner connector (29) and the vertical tab (18) of the fixing element (13).

10. Fastening device according to one of the preceding claims, **characterized in that** two spaced recesses (5) are formed on the base plate (2) for receiving in each case a guide element (16) of a holder (14) of two adjacent facade elements (10).

11. Fastening device according to one of the preceding claims, **characterized in that** the horizontal projection (20) rests on an upper side of a frame profile (8) of the facade element (10).

12. Facade having a plurality of window or facade elements (10), wherein at least one window or facade element (10) is held on a story ceiling (1) via a fastening device according to one of the preceding claims.

## Revendications

1. Dispositif de fixation pour la fixation d'un élément de fenêtre ou de façade (10) d'une façade, avec :
a) une platine de base (2) pouvant être fixée à un plafond d'étage (1) ;
b) une monture (14) appuyée sur la platine de base (2) et
c) un élément de fixation (13) fixé à la monture (14), qui présente une patte verticale (18),
dans lequel la patte verticale (18) et la monture (14) peuvent être assemblées par des premiers moyens de fixation (15) à un élément de maintien (29) disposé sur ou dans l'élément de fenêtre ou de façade (10), **caractérisé en ce que** l'élément de fixation (13) présente une saillie horizontale (20) et la saillie horizontale (20) peut être assemblée par des deuxièmes moyens de fixation (21) à l'élément de maintien (29) disposé sur ou dans l'élément de fenêtre ou de façade (10).

2. Dispositif de fixation selon la revendication 1, **caractérisé en ce que** l'élément de maintien est conformé comme un bras horizontal d'une équerre d'assemblage (29) de l'élément de façade (10).

3. Dispositif de fixation selon la revendication 1 ou 2, **caractérisé en ce que** la saillie horizontale (20) est conformée comme une aile qui présente au moins un logement pour l'un des deuxièmes moyens de fixation (21).

4. Dispositif de fixation selon l'une des revendications précédentes, **caractérisé en ce qu'**est formé sur la monture (14) au moins un élément de guidage (16) qui dépasse vers la platine de base (2), se met en prise dans un creux (5) de la platine de base (2) et y est retenu avec possibilité de translation.

5. Dispositif de fixation selon la revendication 4, **caractérisé en ce que** l'élément de guidage (16) est en forme de T en section.

6. Dispositif de fixation selon la revendication 4 ou 5, **caractérisé en ce qu'**est fixé sur la platine de base (2) un élément d'appui (6) qui limite un mouvement de l'élément de guidage (16) vers le bas.

7. Dispositif de fixation selon la revendication 6, **caractérisé en ce que** l'élément d'appui (6) est monté sur la platine de base (2) avec possibilité de réglage en hauteur.

8. Dispositif de fixation selon l'une des revendications précédentes, **caractérisé en ce qu'**est formée sur l'élément de fixation (13) une patte d'accrochage (22) qui dépasse vers le haut à partir de la saillie horizontale (20).

9. Dispositif de fixation selon la revendication 2, **caractérisé en ce que** les premiers moyens de fixation (15) traversent la monture (14), l'équerre d'assemblage (29) et la patte verticale (18) de l'élément de fixation (13).

10. Dispositif de fixation selon l'une des revendications précédentes, **caractérisé en ce que** sont formés sur la platine de base (2) deux creux (5) destinés à recevoir chacun un des l'élément de guidage (16) d'une monture (14) de éléments de façade (10) voisins.

11. Dispositif de fixation selon l'une des revendications précédentes, **caractérisé en ce que** la saillie horizontale (20) repose sur une face supérieure d'un profilé de cadre (8) de l'élément de façade (10).

12. Façade munie de plusieurs éléments de fenêtre ou de façade (10), dans laquelle au moins un élément de fenêtre ou de façade (10) est retenu sur un plafond d'étage (1) par un dispositif de fixation selon l'une des revendications précédentes.
